# DEMANDE DE BREVET EUROPEEN

(11) **EP 2 799 767 A1**
(43) Date de publication de la demande: **05.11.2014**
(21) Numéro de dépôt: 14166150.4
(22) Date de dépôt: 28.04.2014
(51) Int. Cl.: F21V 21/34, F21V 21/35, A47G 1/16, F21W 131/304, F21Y 101/02

(54) **Support d'éclairage avec crochet**

(30) Priorité: 30.04.2013 FR 1353968
(71) Demandeur: Ango French Trading Compagnie, 95210 Saint-Gratien (FR)
(72) Inventeur: Hamon, Jacques, 95160 Montmorency (FR)
(74) Mandataire: Casalonga

(57) **Abrégé**

L'invention propose un support tubulaire (1) pour système d'éclairage, notamment pour lampe à col, comprenant au moins une première portion tubulaire (14) formant glissière, et apte à coulisser le long d'une tige verticale, au moins une seconde portion tubulaire (15) apte à accueillir une extrémité du col de la lampe, le support (1) comportant un crochet (17) dans lequel peut être inséré une boucle ou un cordon de suspension d'un élément à exposer. L'espace intérieur au crochet (17) est disposé au moins pour partie dans le prolongement axial du col de lampe, en dessous du col de lampe.

## Description

L'invention a pour objet les systèmes d'éclairage et en particulier les systèmes d'éclairage d'objets exposés par accrochage sur des murs.

On connaît des systèmes d'accrochage de tableaux ou autres ouvrages d'art, le long de tiges de suspension accrochées à un profilé de cimaise. La tige de suspension, également appelée tige de cimaise, peut être déplacée suivant une direction horizontale le long du profilé de cimaise. Un crochet mobile verticalement le long de la tige, une fois bloqué par rapport au déplacement vertical, permet d'accrocher l'objet, par exemple un tableau. La position du tableau peut être ajustée en déplaçant la tige le long du profilé de cimaise ou en déplaçant verticalement le crochet. En revanche, le système d'éclairage associé, qui est généralement fixé au mur, est plus délicat à déplacer. Il faut, en général, percer de nouveaux trous dans le mur, ce qui est à la fois fastidieux et abîme le mur.

Pour permettre de déplacer l'éclairage en même temps que le tableau, un support pour lampe coulissant le long de la tige existe, connu sous le nom de "crochet Boyer pour réflecteur". Le dispositif est composé d'un premier tube faisant glissière le long de la tige de cimaise, d'un second tube d'assemblage assemblé sur le premier par une génératrice, d'un troisième tube fendu assemblé sur le second, parallèlement aux deux premiers. Le troisième tube est dimensionné pour y insérer un col de lampe. Sur une génératrice de ce troisième tube est soudée une portion de barre métallique recourbée en crochet soudée à mi-hauteur du troisième tube.

On peut ainsi déplacer, simultanément, l'objet suspendu au crochet, et la lampe. Cependant, ce système déporte le crochet à une distance non négligeable vers l'avant de la tige -en avant de la tige par rapport au mur-, ce qui peut être un handicap en fonction de l'inclinaison que l'on souhaite tolérer pour un tableau par exemple. En outre, ce dispositif doit obligatoirement être assemblé sur des tiges à section carrée ou rectangulaire, afin d'assurer un moment de maintien évitant une rotation non souhaitée autour de la verticale, car le bras de levier entre l'axe de la tige et l'axe du col de la lampe est élevé.

Même ainsi, le poids de la lampe et de l'objet à soutenir, du fait de leur déport en avant du mur, peut provoquer une déviation de l'objet à exposer et/ou risque d'abîmer la liaison entre la tige et le profilé de cimaise.

L'invention a pour but de proposer un support pour éclairage qui soit facilement déplaçable en même temps que l'objet à exposer, qui assure une bonne stabilité de l'objet et une qualité constante de l'éclairage pour tous les objets similaires accrochés, et qui limite les efforts exercés sur la liaison entre tige et profilé de cimaise.

A cette fin, l'invention propose un support tubulaire pour dispositif d'éclairage, comprenant au moins une première portion tubulaire formant glissière, et apte à coulisser suivant un premier axe le long d'une tige, comprenant au moins une seconde portion tubulaire sensiblement parallèle à la première portion tubulaire, et apte à accueillir une partie du dispositif d'éclairage, le support comportant un crochet dans lequel peut être inséré une boucle ou un cordon de suspension d'un élément à exposer. L'espace intérieur au crochet est disposé au moins pour partie dans le prolongement axial de ladite partie du dispositif d'éclairage. Par première et seconde portions tubulaires, on entend ici des portions du support comprenant chacune un espace intérieur d'insertion ou de guidage, l'espace intérieur étant délimité par une ou plusieurs portions de parois délimitées par des surfaces réglées définies par des droites génératrices toutes parallèles au premier axe. La portion tubulaire peut être par exemple une portion de matière avec un perçage cylindrique -cylindre au sens large, non limité au cylindre de révolution- ou être un ensemble de languettes repliées autour d'un espace cylindrique. Les projections axiales, -c'est-à-dire les projections suivant le premier axe, sur un plan perpendiculaire au premier axe- des espaces intérieurs de la première et de la seconde portion tubulaire, sont distincts et ne présentent pas de zone commune. En position assemblée, la tige est suspendue par une de ses extrémités, et l'axe de la tige, qui correspond au premier axe, est donc sensiblement vertical. Le dispositif d'éclairage est de préférence une lampe à col, et la seconde partie tubulaire est configurée pour y insérer une extrémité du col de la lampe. Le col de la lampe part du support de préférence parallèlement à la tige, puis peut être recourbé, de préférence dans la direction correspondant à l'avant du crochet -c'est-à-dire vers le côté ouvert du crochet. Lorsque le dispositif d'éclairage est assemblé sur le support, l'espace intérieur au crochet, conçu pour maintenir une portion du cordon d'accrochage, est disposé au moins pour partie dans le prolongement axial du col de lampe, par exemple en dessous du col de lampe. L'extrémité insérée de la lampe est de préférence une extrémité inférieure du col de la lampe, mais on peut envisager une variante de réalisation dans laquelle, notamment si la tige est de type rigide, le crochet est disposé au dessus de la seconde portion cylindrique, le col de la lampe étant inséré par en dessous dans le support et venant se recourber par en dessous vers l'objet à éclairer. Le crochet est orienté pour retenir l'objet suspendu sous l'effet de son poids, donc de manière à pouvoir y insérer un cordon de haut en bas, et est orienté de manière à permettre d'appuyer le cordon sur une surface de fond de crochet.

De manière avantageuse, la tige est une tige verticale de suspension avec une extrémité d'accrochage complémentaire d'un profil de cimaise, et est adaptée à recevoir aussi bien le support tubulaire, que d'autres types de crochets de suspension pour cadre de tableau, ou pour autres objets d'exposition. La tige peut être rigide, de préférence rectiligne. La tige peut être un support filaire vertical flexible, par exemple de type câble ou fil, métallique ou en d'autres matières. Lorsque la tige est flexible, la position du crochet sous le col de la lampe contribue sensiblement au maintien de la première portion tubulaire dans l'alignement de l'axe de la tige, c'est-à-dire de la verticale. Les directions mentionnées s'entendent quand le support est en position montée sur une tige verticale. Par abus de langage, on désigne ici par direction verticale la direction de la tige suspendue sur laquelle est assemblé le support, même si cette tige peut éventuellement se positionner légèrement en oblique par rapport à un mur vertical sur lequel est fixé un profilé de cimaise supportant la partie haute de la tige fixée au mur. Le positionnement du crochet sous le col de lampe permet d'assurer un bon alignement vertical entre le tableau -ou l'objet à suspendre- et l'éclairage assuré par la lampe.

Avantageusement, l'extérieur du support comporte, d'un côté opposé à l'ouverture du crochet, au moins une portion d'appui parallèle au premier axe. La portion d'appui peut être une ligne d'appui parallèle au premier axe, par exemple une génératrice d'un corps cylindrique formant le support. De manière préférentielle, la portion d'appui est une portion de surface plane.

Selon un mode de réalisation préféré, la distance horizontale maximale entre la portion, sensiblement verticale, d'appui et l'avant du crochet est inférieure ou égale à la largeur horizontale maximale du support. De cette manière, on limite le bras de levier des efforts que l'objet à suspendre peut exercer sur le support pour le faire tourner autour d'un axe vertical, pendant la mise en suspension de l'objet, et une fois que l'objet est suspendu en place. Par distance maximale entre la portion verticale d'appui et l'avant du crochet on entend la distance horizontale maximale entre la surface d'appui et une des surfaces délimitant l'intérieur du crochet.

Le support peut comporter au moins une portion verticale et plane d'appui, sur l'extérieur du support du côté opposé à l'ouverture du crochet, la distance minimale entre cette portion d'appui et l'intérieur du crochet étant inférieure ou égale à deux fois la largeur maximale selon l'horizontale, de la portion d'appui. De cette manière la portion d'appui peut exercer un moment de maintien efficace pour éviter la rotation du support autour d'un axe vertical. Par verticale on entend ici une direction parallèle à l'axe de la glissière. Par horizontale on entend une direction perpendiculaire au premier axe. Par distance minimale entre la portion d'appui et l'intérieur du crochet, on entend la distance minimale entre la portion d'appui et une des surfaces -à l'arrière du crochet- délimitant l'intérieur du crochet.

Selon un mode de réalisation préférentiel, la ou les première(s) portion(s) tubulaire(s) formant glissière, la ou les secondes portion(s) tubulaires de maintien du col et le crochet font partie d'une même pièce monobloc.

Par exemple, le support comprend un élément monobloc de contour extérieur sensiblement cylindrique -cylindre de révolution ou cylindre ayant une section droite non circulaire- de génératrices parallèles au premier axe. Selon un mode de réalisation préféré, le cylindre a une section droite circulaire tronquée localement par une portion de droite, la portion de droite correspondant à la projection de la surface plane d'appui. Le support cylindrique peut être percé sur toute la longueur du cylindre par la glissière, et être percé sur une partie de sa longueur par un logement apte à accueillir une extrémité du col de la lampe. La surface d'appui, la glissière et le logement du col de lampe sont centrés tous trois sur un même plan de symétrie, c'est-à-dire sont disposés de manière à être chacun symétrique par rapport à ce plan. La glissière est disposée entre la surface plane et le logement pour col de lampe. En position assemblée, le plan de symétrie correspond typiquement à un plan vertical perpendiculaire à un mur sur lequel on a suspendu la tige-au moyen par exemple d'un profilé de cimaise fixé sur le mur. La surface d'appui permet d'appuyer le support sur le mur en répartissant les efforts d'appui (par rapport à un appui ponctuel ou linéaire) et contribue à limiter la rotation du support par rapport au mur. Cette rotation peut être modérée si la tige est en matériau rigide (par exemple en acier) et présente une section de forme résistante à la torsion. Cette rotation risque d'être plus importante, en l'absence de surface d'appui, si la tige présente une section réduite (fil), une section dont une dimension est sensiblement inférieure à l'autre (ruban de suspension), si elle est réalisée en matériau de faible module d'Young (matière polymères) ou si elle est de type tressé (câble ou fil de suspension).

Le support cylindrique est par exemple entaillé par une entaille sensiblement plane, oblique par rapport au premier axe, et perpendiculaire par rapport au plan de symétrie, de manière à définir un évidement formant l'intérieur du crochet, tourné à l'opposé de la surface plane d'appui.

D'autres variantes de supports monoblocs présentant les caractéristiques dimensionnelles précédentes sont envisageables, par exemple un support réalisé à partir d'une tôle découpée pliée. Dans cette variante de réalisation, des languettes horizontales de tôle peuvent sertir le col de lampe d'un côté du plan de découpe initial de la tôle. D'autres languettes horizontales peuvent entourer la glissière de l'autre côté du plan de découpe initial de la tôle, et une languette de tôle découpée perpendiculairement aux précédentes peut être recourbée pour former un crochet sous le col de lampe.

Avantageusement, le support comporte un moyen de serrage radial -serrage suivant au moins une direction appartenant à un plan perpendiculaire au premier axe- traversant la pièce monobloc et permettant de bloquer les mouvements, notamment les mouvements verticaux, du support par rapport à la tige. Les moyens de serrage radiaux peuvent être une ou plusieurs vis traversant la portion formant glissière pour venir en appui sur la tige.

De manière préférentielle, en position assemblée sur la tige, la plus grande dimension du support est sa dimension verticale, qui est au moins le double de la plus grande dimension du support selon l'horizontale. En outre, selon un mode de réalisation particulièrement avantageux, la longueur axiale de la glissière s'étend sur toute la longueur d'insertion du col de lampe et sur toute la longueur verticale du crochet. Chacune des deux dernières caractéristiques contribue à un maintien efficace du col de lampe pour éviter qu'il ne s'écarte outre mesure de la verticale.

De manière préférentielle, l'intérieur du crochet est délimité au moins pour partie par deux faces planes sensiblement parallèles entre elles, ou formant un dièdre, les deux faces étant perpendiculaires au plan de symétrie du support. Les deux faces planes sont reliées par une surface de fond de crochet. En position assemblée, on peut considérer que l'intérieur du crochet est délimité au moins pour partie par deux faces planes de directions proches de la verticale, reliées par une surface de fond de crochet. Par sensiblement verticales, on entend des faces formant un angle nul ou faible -par exemple inférieur ou égal à 30°- avec la direction verticale. Selon un mode de réalisation avantageux, au moins une des faces planes, de préférence la face la plus proche de la portion d'appui, se prolonge en partie supérieure par une portion de surface oblique de rétention de l'élément d'attache filaire. La portion de surface oblique surplombe de préférence l'ouverture du crochet. Selon un mode de réalisation préféré, la surface oblique forme en même temps une surface de guidage d'insertion de l'élément filaire de rétention. Le crochet s'ouvre de préférence vers l'extrémité axiale du support dans laquelle est inséré le col de lampe.

Selon un mode de réalisation préféré, le système d'éclairage comprend une lampe à col dont la base du col est insérée dans la seconde portion tubulaire. La lampe comprend une rampe d'éclairage sensiblement perpendiculaire à l'extrémité du col qui tient la rampe. Autrement dit, la rampe de la lampe s'étend suivant une direction horizontale en position assemblée du système.

Avantageusement, la ligne moyenne du col de lampe se trouve dans le plan de symétrie.

Avantageusement, la rampe est articulée par rapport au col pour pouvoir pivoter autour d'un axe perpendiculaire au plan de symétrie. En position assemblée du support, cet axe perpendiculaire est un axe horizontal.

La rampe d'éclairage peut être mobile par exemple grâce à une articulation du type rotule entre un col rigide et la rampe, grâce à une articulation simple avec un seul axe de rotation, ou du fait de la présence d'une portion articulée du col en partie supérieure du col.

La rampe d'éclairage peut comporter une ou plusieurs LED, alimentées par exemple par un transformateur à partir du réseau électrique, ou alimentées par exemple par une ou plusieurs piles électriques (aussi appelées "accumulateurs électriques").

Le système peut en outre comprendre une tige de suspension de section adaptée à la forme de la glissière, ainsi qu'un profilé de cimaise de forme complémentaire à une forme d'accrochage ménagée en partie supérieure de la tige d'accrochage.

Selon un mode particulier de réalisation, le système d'éclairage comprend un profilé de cimaise, et comprend une tige de cimaise d'extrémité complémentaire d'un rail du profilé de cimaise, la tige étant apte à être suspendue en accrochant son extrémité dans le rail, le rail comportant au moins deux contacts d'alimentation électrique placés de manière à venir en contact avec deux portions, électriquement isolées l'une de l'autre, de l'extrémité de la tige.

Selon les variantes de réalisation, les contacts électriques peuvent s'étendre le long du rail du profilé de cimaise, être ponctuels, ou former deux groupes de contacts de polarités différentes distribués de part et d'autre du rail. L'alimentation de la lampe par la tige de suspension est en particulier envisageable si l'éclairage de la rampe est assuré au moyen de LED, qui peuvent être alimentées en basse tension.

Dans ce mode de réalisation, le support peut comprendre un système de connexion comprenant, d'une part, un premier élément de contact électrique ayant un contact glissant avec une première zone de la tige, et relié à un premier contact électrique de la lampe, et comprenant d'autre part, un second élément de contact ayant un contact glissant avec une seconde zone de la tige, isolée électriquement de la première zone, et relié à un second contact électrique de la lampe.

D'autres buts, caractéristiques et avantages de l'invention apparaîtront à la lecture de la description suivante donnée uniquement à titre d'exemple non limitatif, et faite en référence aux dessins annexés, sur lesquels :
- la figure 1 est une vue d'ensemble d'un système d'éclairage et de suspension d'objets selon l'invention,
- la figure 2 est une vue de profil d'un support pour lampe appartenant au système d'éclairage de la figure 1,
- la figure 3 est une vue de dessus du support de la figure 2,
- la figure 4 est une vue de dessus d'un autre support selon l'invention,
- la figure 6 est une vue de dessus d'un troisième support d'éclairage selon l'invention,
- la figure 5 est une vue à plat d'une tôle permettant de réaliser le support de la figure 6, et
- la figure 7 est une vue en perspective d'un profilé de cimaise et d'une tige adaptés au support de la figure 6.

Comme illustré sur la figure 1, le système d'éclairage et de suspension selon l'invention comprend un profilé de cimaise 11 assemblé en position horizontale à un mur. Le profilé de cimaise 11 forme un rail auquel est accrochée une partie supérieure 22, recourbée, d'une tige de suspension 12. L'axe de la tige 12 s'étend suivant une direction x-x' que l'on désigne ici, pour simplifier la description et par abus de langage, comme « direction verticale » -bien que cette tige puisse être légèrement inclinée par rapport au mur-. On considère dans la description que la tige est suspendue de manière à être parallèle au mur, c'est-à-dire verticale.

Sur la tige 12, est assemblé un support 1 configuré pour pouvoir coulisser verticalement le long de la tige 12, et pour pouvoir être bloqué ensuite le long de cette tige 12 par des vis 24 traversant le corps du support et venant en appui contre la tige 12. Le support 1 est percé d'un orifice 14 faisant office de glissière pour la tige 12, et est percé sur une partie supérieure de sa longueur, par un logement 15 dans lequel est inséré le col 3 d'une lampe 2.

L'extrémité supérieure du col 3 de la lampe porte une rampe d'éclairage 4. La rampe d'éclairage 4 peut être articulée, par exemple au moyen d'une articulation 5 de type rotule, comme illustré sur la figure 1, pour pouvoir tourner par rapport à une direction horizontale, voire par rapport à deux directions. Selon une autre variante de réalisation, le col 3 de la lampe peut lui-même être articulé de manière à changer sa courbe et son orientation dans l'espace, afin de démultiplier les positions possibles pour la rampe d'éclairage 4.

La rampe d'éclairage 4 peut s'étendre selon une direction horizontale de part et d'autre de l'extrémité du col 3 de la lampe. Elle peut comporter une ou plusieurs LEDs (Light Emitting Devices) permettant un éclairage à basse consommation et une longue durée de vie de la lampe.

L'alimentation des LEDs peut être assurée au moyen d'un transformateur 7 configuré pour être branché sur un réseau électrique (non représenté) et relié à la lampe 2 par des fils 6 d'alimentation émergeant de préférence de la partie inférieure du support 1.

Le transformateur 7 peut être muni d'un interrupteur 8 permettant d'allumer et d'éteindre la lampe. L'interrupteur peut également se trouver au niveau du col de la lampe, ou le long du fil d'alimentation 6.

Le support 1 comprend une portion inférieure formant un crochet 17. L'ouverture du crochet 17 est tournée vers l'avant du support par rapport au mur. L'ouverture du crochet 17 est dirigée vers le haut de manière à pouvoir y insérer un cordon, un câble 9 ou une boucle de suspension d'une oeuvre d'art 10.

Sur la figure 1, on a ainsi représenté un cadre 10 de tableau dont le cordon 9 est inséré à l'intérieur du crochet 17, le col 3 de la lampe 2 s'étendant vers le haut à partir du support 1, et la lampe 2 venant éclairer par en haut le tableau porté par le cadre 10.

La figure 2 est une vue de côté du support 1 de la figure 1. La figure 3 est une vue de dessus du support 1 de la figure 1. On retrouve sur les figures 2 et 3 des éléments communs à la figure 1, les mêmes éléments étant désignés par les mêmes références. On retrouve en particulier l'orifice 14 faisant office de glissière pour la tige, qui peut être de section ronde, rectangulaire ou carrée, un logement pour col 15, qui s'étend de préférence uniquement en partie supérieure du support, afin de ménager, en partie inférieure du support, l'espace nécessaire pour l'évidement 17 faisant office de crochet.

Le support 1 comporte ici un corps 13 globalement cylindrique. Le corps 13, dans le cas illustré, a globalement la forme d'un cylindre de révolution. Ce corps cylindrique 13 forme un contour extérieur du support 1, dont émerge axialement en parties supérieure et inférieure la tige 12, qui traverse le support, et dont émerge en partie supérieure le col 3 de la lampe. La partie en crochet 17 est réalisée par un évidement vers l'intérieur du corps cylindrique 13.

Les fonctions de glissière le long de la tige 12, de maintien du col de lampe, et de crochet de suspension sont ainsi assurées dans un volume réduit, limité par les contours extérieurs du cylindre 13.

Afin de limiter l'encombrement du support 1 suivant la direction "z" perpendiculaire au mur, le diamètre de l'élément cylindrique 13 est à peine plus important que celui nécessaire pour englober la tige 12 et le col 3, placés l'un à côté de l'autre. Typiquement, le diamètre maximal du cylindre 13 peut être inférieur ou égal à 1,5 fois la somme des diamètres de la tige 12 et du col 3. La tige peut par exemple présenter un diamètre compris entre 2 et 8mm, de préférence inférieur à 6mm, par exemple de l'ordre de 4mm. Le diamètre maximal du support 1 est de préférence inférieur à 30mm. Il est de préférence compris entre 15mm et 25mm, par exemple égal à 22mm. On entend par diamètre maximal du support 1, la plus grande des deux dimensions suivantes :
- la plus grande largeur du support 1 suivant une direction perpendiculaire au mur,
- la plus grande largeur suivant l'horizontale du support 1, prise le long d'une droite interceptant soit l'orifice 14 faisant glissière, soit l'orifice 15 recevant le col de lampe, soit la paroi séparant les deux orifices.

En effet, le support peut éventuellement présenter au niveau de sa surface d'appui une largeur horizontale supérieure à ses largeurs au droit des orifices 14 et 15.

On entend ici par « diamètre de la tige » et « diamètre du col » leurs plus petites dimensions notamment si par exemple la tige a une section rectangulaire.

Afin de disposer d'une épaisseur de matière suffisante -suivant la direction perpendiculaire au mur- le crochet 17 est creusé en dessous du logement 15 réservé à l'insertion du col 3.

Selon un mode de réalisation préféré, on limite l'épaisseur de la portion entourant le col 3, et on réserve au contraire une profondeur suffisante au crochet 17 pour faciliter l'insertion de cordons de suspension de diverses épaisseurs. On se retrouve alors avec au moins une portion de l'évidement de crochet 17 dans le prolongement axial du col 3 de la lampe. Ainsi, l'objet accroché se retrouve-t-il positionné, suivant la direction perpendiculaire au mur, au plus près du col de lampe.

Un passage de fils électriques 16 peut être ménagé sous le logement 15 du col, le passage de fils 16 étant de section plus réduite que le logement 15. L'évidement 17 formant crochet comporte une surface 19, formant une goulotte de fond de crochet sensiblement rectiligne et horizontale, sur laquelle vient s'appuyer le cordon 9. L'évidement 17 est délimité en partie supérieure par une surface oblique 21 qui fait office de surface de guidage d'insertion du cordon 9, et fait office de surface de rétention pouvant éviter une sortie intempestive du cordon 9 hors du crochet 17.

La partie arrière du support 1 est munie d'un méplat 20 qui peut venir en appui contre le mur 25 et contribuer à limiter la rotation du support 1 par rapport au mur 25. Le méplat 20 peut éventuellement être recouvert d'une protection de type feutrine ou mousse plane afin de limiter les risques d'endommager le mur.

La figure 3 représente une variante de support destiné à une tige 12 de section ronde. La figure 4 est une vue de dessus d'une variante de support 1 destiné à une tige 12 de section carrée. Les mêmes éléments sont désignés par les mêmes références.

On a mis en exergue sur la figure 3, quelques dimensions caractéristiques du support 1 qui contribuent à améliorer la stabilité en rotation par rapport à l'axe x de l'ensemble tige + support + lampe. Ainsi, la largeur selon l'axe y de la surface d'appui 20 est désignée par la lettre « 1 », la largeur totale maximale suivant la direction y du support 1 est désignée par la lettre L, la toile de matière disponible entre l'orifice 14 de glissière pour tige et le logement 15 pour col est désignée par d4, la distance de l'axe du logement pour col 15 à la surface d'appui 20 est désignée par d1, la distance minimale de l'intérieur du crochet 17 à la surface d'appui 20 -qui influe sur le moment que peut exercer le cordon d'accrochage 9 sur le support- est désignée par d2, et la distance maximale d'une portion intérieure au crochet 17 à la surface d'appui 20, est désignée par d3. Cette dernière distance d3, suivant la position du cordon ou de la boucle de suspension à l'intérieur du crochet 17, peut également jouer sur le moment exercé par l'objet suspendu pour faire tourner le support 1 par rapport à l'axe x.

L'intégration des trois fonctions glissière, maintien du col et fonction crochet à l'intérieur du même corps cylindrique 13, permet de limiter certains bras de leviers dépendant de ces longueurs caractéristiques.

La toile d4 peut ainsi être réduite quasiment à zéro pour peu que l'usinage de l'orifice de glissière 14 et de logement pour col 15, ne pose pas de problème. Selon un mode de réalisation préféré, le support 1 est en effet obtenu par usinage des orifices 14, 15, 16 et de l'évidement du crochet 17, dans un profilé métallique, par exemple en alliage d'aluminium.

Le méplat 20 peut être déjà présent sur le profilé initial ou peut être usiné a posteriori.

De manière typique, la distance maximale d3 entre la surface d'appui 20 et une zone intérieure au crochet -qui correspond dans la plupart des cas plus ou moins à la distance maximale entre le mur et l'avant du support 1- est inférieure ou égale à la largeur maximale L du support. On limite ainsi le bras de levier entre le mur et le cordon lorsque celui-ci se trouve, au pire des cas, proche de la face avant du support 1.

Afin d'assurer un appui en rotation suffisant, la largeur « l » de la face d'appui 20 suivant la direction y, est de préférence supérieure ou égale à la moitié de la distance d2.

Toujours pour limiter les effets de bras de levier, la distance d1 entre l'axe du logement 15 du col et la surface d'appui est de préférence inférieure ou égale à la largeur totale L du support.

Grâce au positionnement du crochet sous le col de la lampe, et aux faibles bras de levier, à la fois du col par rapport au mur et du crochet par rapport au mur, on améliore la stabilité du support, on limite l'endommagement au niveau des zones d'accrochage de la tige sur la cimaise, et on optimise la qualité de l'éclairage qui se trouve dans l'alignement vertical de l'objet.

En outre, on optimise l'emploi de la matière du support tout en augmentant la longueur de la glissière 14, qui s'étend à la fois sur la hauteur du crochet et la hauteur du logement 15 du col. Une bonne hauteur de la glissière 14 permet d'améliorer la stabilité en rotation du support 1 par rapport à un axe horizontal.

L'invention ne se limite pas aux exemples de réalisation décrits et peut se décliner en de nombreuses variantes.

On peut par exemple envisager de réduire la face d'appui 20 à une génératrice d'un corps cylindrique 13 notamment si la tige présente une section rectangulaire ou carrée.

La section extérieure de la portion tubulaire 13 peut ne pas être cylindrique de révolution. Elle peut par exemple être polygonale, ou elliptique.

De préférence, on utilise cependant une portion tubulaire 13 dont le contour extérieur, dans un plan horizontal y-z, est défini par une forme convexe, ce qui permet d'assurer un bon rapport entre la rigidité du support et le volume occupé.

Des variantes avec un contour extérieur concave, bien que moins rigides, restent cependant dans le cadre de l'invention. Les rapports proposés précédemment pour limiter les bras de levier au niveau des valeurs 1, L, d1, d3, d4, permettent même dans ce cas de limiter de manière intéressante les bras de levier en rotation du système.

La glissière 14 peut comprendre plusieurs portions distinctes mais alignées, et peut ne pas s'étendre sur toute la hauteur du support. La longueur entre les portions extrêmes de guidage reste cependant de préférence supérieure ou égale à la longueur du logement 15 du col.

L'alimentation de la rampe 4 de la lampe, notamment quand cette rampe est éclairée par des LED ne nécessitant qu'une tension modérée, peut être assurée au travers de conducteurs intégrés au profilé de cimaise 11 et au travers de la tige 12.

Un tel exemple est par exemple représenté sur les figures 6 et 7. Sur la figure 6, un support 1' est obtenu à partir d'une tôle représentée en figure 5, recouverte d'un vernis isolant 26 sur une portion -représentée en grisé- de sa surface. Cette tôle est découpée et pliée suivant les lignes pointillées de la figure 5. On obtient ainsi une pièce monobloc définissant deux cerclages 14' en partie supérieure et inférieure du support 1', ces cerclages assurant la fonction de glissière le long de la tige 12' correspondante, représentée en figure 7. Une portion 23 des cerclages, venant au contact de la tige 12', n'est pas recouverte de vernis, de manière à autoriser un contact électrique sur ces portions entre le cerclage et la tige 12'.

Une portion médiane de la tôle est repliée en arcs de cercle de manière à définir un logement 15' apte à recevoir le col 3 de la lampe.

Dans le prolongement de la zone vernie 26, en partie inférieure du support, une languette 28 de la tôle est recourbée vers le haut de manière à former un crochet d'accroche 17', à proximité immédiate de la tige 12'. Un orifice d'alimentation 29 est ménagé en partie centrale de la tôle, dans lequel est inséré un pion conducteur 30 permettant de mettre en contact électrique une face 31 du pion intérieure au logement 15', et une face 12a de la tige 12', en évitant les contacts électriques avec la masse du support 1' lui-même. La masse du support 1' est au potentiel électrique d'une seconde face 12b de la tige, isolée de la face 12a par une couche isolante 32 intégrée à la tige. La lampe peut ainsi être alimentée en courant continu par un premier contact au niveau du pion 30, et par un second contact sur les arcs de cercle du logement 15'. On peut typiquement prévoir pour chaque rampe une puissance d'alimentation électrique de 4W à 10W, par exemple de 6W, sous une tension d'alimentation de 8V à 26V, par exemple comprise entre 12V et 24V. La luminosité des LEDs peut être choisie pour obtenir une luminosité de 450 lumen par rampe, un déflecteur de la rampe permettant en outre de concentrer le flux lumineux suivant un angle préférentiel. La couleur des LEDs ou des éléments lumineux peut être choisie de préférence avec une température de couleur supérieure ou égale à 3000K.

La figure 7 montre un profilé de cimaise 11' associé à la tige 11'. Le profilé 11' est fixé au mur par des clips circulaires de fixation 35, et présente un rail 36 muni de deux pistes électriques 34 et 35 venant au contact c de deux faces opposées d'une extrémité supérieure 37 en forme de "T" de la tige 12', de manière à amener les deux faces 12a et 12b de la tige à deux potentiels électriques différents.

D'autres variantes de réalisation sont bien sûr envisageables toujours en limitant le déport horizontal de la lampe et du crochet par rapport au mur, et en regroupant les trois fonctions glissière, support de lampe et crochet, de préférence dans une même pièce monobloc.

## Revendications

1. Support tubulaire (1) pour dispositif d'éclairage (2), comprenant au moins une première portion tubulaire (14) formant glissière, et apte à coulisser suivant un premier axe le long d'une tige (12), au moins une seconde portion tubulaire (15) sensiblement parallèle à la première portion tubulaire et apte à accueillir une partie du dispositif d'éclairage, le support (1) comportant un crochet (17) dans lequel peut être inséré une boucle ou un cordon (9) de suspension d'un élément à exposer (10), **caractérisé en ce que** l'espace intérieur au crochet (17) est disposé au moins pour partie dans le prolongement axial de ladite partie du dispositif d'éclairage.

2. Support selon la revendication 1, comportant, sur l'extérieur du support (1), du côté opposé à l'ouverture du crochet (17), au moins une portion plane d'appui (20) parallèle au premier axe.

3. Support selon l'une quelconque des revendications précédentes, dans lequel la ou les première(s) portion(s) tubulaire(s) formant glissière (14), la ou les seconde(s) portion(s) tubulaire(s) (15) de maintien du col (3) et le crochet (17) font partie d'une même pièce monobloc.

4. Support selon l'une quelconque des revendications précédentes, dans lequel l'intérieur du crochet (17) est délimité au moins pour partie par deux faces planes (18) sensiblement parallèles entre elles, ou formant un dièdre, chacune de ces faces étant perpendiculaires à un plan de symétrie du support lui-même parallèle au premier axe, les deux faces planes étant reliées par une surface de fond de crochet (19).

5. Système d'éclairage pour tableau comprenant un support (1) selon l'une quelconque des revendications précédentes, ainsi qu'une lampe (2) à col (3) dont la base du col est insérée dans la seconde portion tubulaire (15), la lampe comprenant une rampe d'éclairage (4) sensiblement perpendiculaire à l'extrémité du col opposée à la base.

6. Système d'éclairage selon la revendication 5, dans lequel la lampe montée sur le support comprend un col de lampe dont la base est parallèle au premier axe, et dont l'extrémité est incurvée vers le côté du support sur lequel s'ouvre le crochet.

7. Système d'éclairage selon la revendication 6, dans lequel la rampe (4) est articulée par rapport au col pour pouvoir pivoter au moins autour d'un axe (y) perpendiculaire au plan contenant la ligne moyenne du col.

8. Système d'éclairage selon l'une des revendication 5 ou 6, comprenant en outre un profilé de cimaise (11'), et comprenant une tige de cimaise (12') dont l'extrémité est complémentaire avec un rail du profilé de cimaise (11'), la tige étant apte à être suspendue en accrochant son extrémité dans le rail, et la section de la tige étant adaptée à la première portion tubulaire formant glissière (14) du support.

9. Système d'éclairage selon la revendication 8, le rail comportant au moins deux contacts (33, 34) d'alimentation électrique placés de manière à venir en contact avec deux portions (12a, 12b), électriquement isolées l'une de l'autre, de l'extrémité de la tige.

10. Système d'éclairage selon la revendication 9, dans lequel le support (1') comprend un système de connexion (23, 26, 30) comprenant, d'une part, un premier élément de contact électrique (30) ayant un contact glissant avec une première zone de la tige (12a), et relié à un premier contact électrique de la lampe (2), et comprenant d'autre part, un second élément de contact (23) ayant un contact glissant avec une seconde zone de la tige (12b), isolée électriquement de la première zone, et relié à un second contact électrique de la lampe (2).
